# EUROPÄISCHE PATENTSCHRIFT

(11) **EP 2 977 345 B1**
(45) Veröffentlichungstag und Bekanntmachung des Hinweises auf die Patenterteilung: **02.05.2018**
(21) Anmeldenummer: 15175062.7
(22) Anmeldetag: 02.07.2015
(51) Int. Cl.: B66F 9/075

(54) **FLURFÖRDERZEUG MIT DATENFUNKGERÄT**
INDUSTRIAL TRUCK WITH A WIRELESS DATA TRANSFER DEVICE
CHARIOT DE MANUTENTION DOTÉ D'UN APPAREIL RF DE TRANSMISSION DE DONNÉES

(30) Priorität: 22.07.2014 DE 102014110326
(43) Veröffentlichungstag der Anmeldung: 27.01.2016
(73) Patentinhaber: STILL GmbH, 22113 Hamburg (DE)
(72) Erfinder: Tödter, Dr., Joachim, 22391 Hamburg (DE); Bergmann, Ansgar, 22941 Bargteheide (DE)
(74) Vertreter: Patentship Patentanwaltsgesellschaft mbH

(56) Entgegenhaltungen:
- EP-A2- 2 500 691
- WO-A2-2008/074008
- JP-A- H06 329 400
- JP-A- H09 169 500
- US-A1- 2007 213 869
- US-A1- 2009 059 004
- US-A1- 2012 223 812

## Beschreibung

Die Erfindung betrifft ein Flurförderzeug mit einem integrierten Datenfunkgerät.

Bei Flurförderzeugen ist bekannt, Flottenmanagementsysteme einzusetzen, über die beispielsweise Zugangsberechtigungen gesteuert werden, fahrerbezogene Einstellungen zugewiesen werden können, außergewöhnliche Ereignisse wie Unfälle erfasst werden und Einsatzdaten, wie zum Beispiel Einsatzzeiten sowie Leistungsdaten, aufgezeichnet werden. Weiterhin ist es auch bekannt, Fehlermeldungen aus einer Fahrzeugsteuerung, wie sie zum Beispiel zu Wartungs- und Reparaturzwecken zum Einsatz kommen, über Datenverbindungen auf Server bzw. an Programme zu übertragen insbesondere an ein Flottenmanagementsystem, so dass diese Daten beispielsweise in den Programmen durch einen Nutzer bzw. Fuhrparkleiter genutzt werden können. Diese Programme können dabei beispielsweise durch den Benutzer als Web-Applikation genutzt werden. Es ist weiterhin denkbar, solche Flottenmanagementsysteme mit Lagerverwaltungssystemen, Fahrzeugleitsystemen oder Dispositionsprogrammen zu verbinden und um beispielsweise ein Energiemanagement der Traktionsbatterie eines Flurförderzeugs zu erweitern. Durch Letzteres können Fahrzeuge betriebsstundenabhängig einzelnen Einsätzen innerhalb einer Fahrzeugflotte zugewiesen werden.

Für diese Anwendungen ist eine Datenübertragung von und zu dem Flurförderzeug erforderlich. Diese Übertragung kann kabelgebunden erfolgen, durch Datenspeicherkarten und per Funk. Bei Übertragung per Funk ist es bekannt, hierfür Bluetooth, WLAN oder Mobilfunk zu nutzen.

Nachteilig an kabelgebundenen Systemen und Datenspeicherkarten ist, dass die Daten aktiv durch eine Person bei dem Flurförderzeug abgeholt werden müssen bzw. zu dem Fahrzeug gebracht werden müssen, indem die Datenspeicherkarte eingesetzt wird oder das Kabel verbunden wird. Dadurch steht zum einen keine kontinuierliche Verbindung zur Verfügung und entstehen Kosten. Zum anderen ist dieses Vorgehen insgesamt aufwändig, relativ unkomfortabel und personalintensiv.

Es ist daher bekannt, Funklösungen einzusetzen.

Auch wenn dadurch Kosten entstehen, werden, insbesondere vor dem Hintergrund günstiger zur Verfügung stehender Volumentarife, bevorzugt Mobilfunklösungen zur Übertragung der Daten eingesetzt.

Nachteilig an diesem Stand der Technik ist jedoch, dass zusätzlich ein Mobilfunkgerät bzw. Mobilfunkmodem erforderlich wird, über das die Fahrzeugsteuerung mit dem Mobilfunknetz verbunden wird. Dieses Mobilfunkmodem benötigt Bauraum, umfasst typischerweise ein Gehäuse, Stecker, eine eigene Spannungsstabilisierung, einen Prozessor nebst Speicher, ein Mobilfunkmodul, eine SIM Karte sowie eine Antenne. Dabei kann die Antenne zur Optimierung des Empfangs herausgeführt und getrennt angeordnet sein. Als problematisch erweisen sich dabei die Stahlstrukturen von Flurförderzeugen, da das Mobilfunkmodem so angeordnet sein muss, dass ein Empfang möglich ist und dieses sich nicht innerhalb der geschlossenen Stahlstrukturen befindet. Die gleichen Nachteile ergeben sich grundsätzlich bei Bluetooth und WLAN.

Aus der US 2009/059004 A1 ist ein Notebook mit Anzeigevorrichtung zur Nachverfolgung von Warenbawegungsn bekannt, in das die Antenne sowie eine drahtlose Datenübertragungsvorrichtung eines Warenwirtschaftssystems integriert ist.

Aus der WO 2008/074008 A2 ist ein Warenwirtschaftssystem mit Gabelstapler bekannt, bei denen ein Datenfunkgerät als eigenständiges Gerät auf den Gabelstaplern angebracht wird.

Die EP 2 500 691 A2 offenbart einen Gabelstapler mit einem Warenwirtschaftssystem bzw. Navigationssystem, durch das der Fahrer Informationen erhält, wo er eine Ware auf welcher Lagerhöhe finden kann. Dabei wird eine Anzeigevorrichtung offenbart, die beispielsweise in eine Verkleidung integriert sein kann und auch eine drahtlose Funkübertragung umfassen kann.

Die US 2007/213869 A1 offenbart zu einem Warenwirtschaftssystem eine Anzeigevorrichtung im Sichtbereich des Fahrers, mit einer integrierten drahtlosen Funkübertragung, die beispielsweise auf dem Protokoll "Bluetooth" beruhen kann.

Die US 2012/0223812 A1 offenbart ein RFID-System bei einem Gabelstapler mit doppeltbreiter Lastaufnahmevorrichtung.

Die JP H09 169500 A offenbart ein System und ein Verfahren für einen Gabelstapler zur Überwachung von Kreuzungen in Warenlagern.

Die JP H06 329400 A offenbart eine Anzeigevorrichtung bei einem Flurförderzeug zur schnellen Durchführung einer Wartung.

Der vorliegenden Erfindung liegt die Aufgabe zugrunde, ein Flurförderzeug mit einem Datenfunkgerät zur Verfügung zu stellen, das die oben genannten Nachteile vermeidet und bei dem das Datenfunkgerät mit wenig Aufwand sowie guten Empfangsbedingungen integriert ist.

Diese Aufgabe wird durch ein Flurfördefzeug mit den Merkmalen des unabhängigen Patentanspruchs 1 gelöst. Vorteilhafte Weiterbildungen der Erfindung sind in den Unteransprüchen angegeben.

Die Aufgabe wird erfingdungsgemäß dadurch gelöst, dass bei einem Flurförderzeug mit einem integrierten Datenfunkgerät, das eine Datenübertragung von und zu dem Flurförderzeug ermöglicht, eine ein Display umfassende Anzeigevorrichtung für einen Fahrerarbeitsplatz vorgesehen ist, wobei das Datenfunkgerät in die Anzeigevorrichtung integriert ist bei Nutzung vorhandener elektronischer Bauelemente der Anzeigevorrichtung und das Datenfunkgerät mit der Fahrzeugsteuerung verbunden ist ohne zusätzliche Verkabelung.

Vorteilhaft können dadurch verschiedene Bauteile der Anzeigevorrichtung, insbesondere eines Displays mit einem Flachbildschirm, beispielsweise ein TFT-Bildschirm, genutzt werden. Dies sind beispielsweise das Gehäuse, Stecker, eine Spannungsversorgung wie auch Speicher sowie Prozessor. Diese Komponenten müssen bei einer Anzeigevorrichtung der vorgenannten Art mit hoher Leistungsfähigkeit vorhanden sein, um die Bildpunkte anzusprechen und eine Bildverarbeitung für die Daten durchzuführen. Dadurch kann diese Kapazität auch in einem weiten Überschneidungsbereich für das Datenfunkgerät genutzt werden. Es ergibt sich eine erhebliche Reduzierung der Kosten, wobei eine Halbierung der Kosten denkbar ist. Vorteilhaft ist auch keine zusätzliche Verkabelung des Datenfunkgerät zur Anbindung an eine Fahrzeugsteuerung erforderlich, da die Anzeigevorrichtung regelmäßig bereits mit der Fahrzeugsteuerung verbunden ist. Eine Anzeigevorrichtung insbesondere ein Display wird im Regelfall auch so eingebaut, dass dieses vor mechanischen Schäden und Gewaltschäden aufgrund der Empfindlichkeit der Bauteile möglichst geschützt ist. Dadurch wird auch das Datenfunkgerät mit geschützt.

Vorteilhaft weist das Datenfunkgerät mit der Anzeigevorrichtung gemeinsam Gehäuse, Anschlussstecker, Spannungsversorgung, Speicher und Prozessor auf.

Dies ergibt eine maximal mögliche Nutzung gemeinsamer Bauteile.

Eine Antenne des Datenfunkgeräts kann in günstiger Ausgestaltung in die Anzeigevorrichtung integriert sein.

Da die Anzeigevorrichtung durch einen Fahrer beobachtet werden muss, ist diese im Regelfall zumindest so frei exponiert, dass auch ein Funkempfang gewährleistet ist.

Vorteilhaft ist die Anzeigevorrichtung ein Display, insbesondere ein TFT Display.

Die Anzeigevorrichtung kann vor einem Fahrerarbeitsplatz angeordnet sein.

In einer günstigen Ausführungsform des Flurförderzeugs ist die Anzeigevorrichtung an einem Holm eines Fahrerschutzdaches angeordnet.

Eine Anordnung an einem Holm eines Fahrerschutzdaches ergibt vor allem bei einer Anordnung der Antenne in der Anzeigevorrichtung gute Sende- und Empfangsbedingungen, da die großen Fensterflächen oder Öffnungen des Fahrerschutzdaches Funkstrahlung nicht abschirmen.

Das Flurförderzeug kann ein deichselgeführtes Flurtörderzeug und die Anzeigevorrichtung an der Außenseite des Flurförderzeugs angeordnet sein.

Bei deichselgeführten Flurförderzeugen, bei denen eine bedienende Person neben dem Flurförderzeug mitläuft, ergibt sich dadurch eine gute Möglichkeit der Überwachung durch die Bedienperson während gleichzeitig die Anzeigevorrichtung gute Sende- und Empfangsbedingungen aufweist.

Das Datenfunkgerät kann ein Mobilfunkgerät sein, insbesondere ein zu dem Standard GPRS und/oder UMTS und/oder LTE kompatibles Mobilfunkgerät sein.

Das erfindungsgemäße Flurförderzeug kann grundsätzlich mit einem Mobilfunkgerät als Datenfunkgerät und jeder denkbaren Art eines allgemeinen Mobilfunkstandards umgesetzt werden.

Das Datenfunkgerät kann ein WLAN-Sender/Empfänger sein.

Dass das Datenfunkgerät kann ein Bluetooth-Sender/Empfänger sein.

Weitere Vorteile und Einzelheiten der Erfindung werden anhand des in der schematischen Figur dargestellten Ausführungsbeispiels näher erläutert. Die Figur zeigt ein Flurförderzeug 1, das ein Gegengewichtsgabelstapler 2 mit einem Hubmast 3 ist. An dem Hubmast 3 ist ein Lastaufnahmemittel 4 in Form einer Lastgabel 5 höhenbeweglich geführt. Über einer Hinterachse 6 ist ein Gegengewicht 7 angeordnet. Zwischen der Hinterachse 6 und einer Vorderachse 8 befindet sich unter einem Fahrerschutzdach 9 ein Fahrerarbeitsplatz 10, das einen Fahrersitz 11 mit vor diesem angeordneten Lenkrad 12 aufweist. Eine Anzeigevorrichtung 13 in Form eines TFT-Displays 14 ist an einem Holm 15 des Fahrerschutzdaches 9 im Sichtbereich des Fahrers angeordnet. In die Anzeigevorrichtung 13 ist ein Mobilfunkgerät 17 als Datenfunkgerät 16 integriert, das eine Mehrzahl von Bauteilen mit der Anzeigevorrichtung 13 gemeinsam hat.

## Patentansprüche

1. Flurförderzeug mit einem integrierten Datenfunkgerät (16), das eine Datenübertragung von und zu dem Flurförderzeug ermöglicht,
**dadurch gekennzeichnet,**
**dass** eine ein Display umfassende Anzeigevorrichtung (13) für einen Fahrerarbeitsplatz (10) vorgesehen ist, wobei das Datenfunkgerät (16) in die Anzeigevorrichtung (13) integriert ist bei Nutzung vorhandener elektronischer Bauelemente der Anzeigevorrichtung (13) und das Datenfunkgerät mit der Fahrzeugsteuerung verbunden ist ohne zusätzliche Verkabelung.

2. Flurförderzeug nach Anspruch 1,
**dadurch gekennzeichnet,**
**dass** das Datenfunkgerät (16) mit der Anzeigevorrichtung (13) gemeinsam Gehäuse, Anschlussstecker, Spannungsversorgung, Speicher und Prozessor aufweist.

3. Flurförderzeug nach Anspruch 1 oder 2,
**dadurch gekennzeichnet,**
**dass** eine Antenne des Datenfunkgeräts (16) in die Anzeigevorrichtung (13) integriert ist.

4. Flurförderzeug nach einem der Ansprüche 1 bis 3,
**dadurch gekennzeichnet,**
**dass** die Anzeigevorrichtung (13) ein Display ist, insbesondere ein TFT Display (14).

5. Flurförderzeug nach einem der Ansprüche 1 bis 4,
**dadurch gekennzeichnet,**
**dass** die Anzeigevorrichtung (13) vor einem Fahrerarbeitsplatz (10) angeordnet ist.

6. Flurförderzeug nach einem der Ansprüche 1 bis 5,
**dadurch gekennzeichnet,**
**dass** die Anzeigevorrichtung (13) an einem Holm (15) eines Fahrerschutzdaches (9) angeordnet ist.

7. Flurförderzeug nach einem der Ansprüche 1 bis 6,
**dadurch gekennzeichnet,**
**dass** das Flurförderzeug ein deichselgeführtes Flurförderzeug ist und die Anzeigevorrichtung an der Außenseite des Flurförderzeugs angeordnet ist.

8. Flurförderzeug nach einem der Ansprüche 1 bis 7,
**dadurch gekennzeichnet,**
**dass** das Datenfunkgerät (16) ein Mobilfunkgerät (17) ist, insbesondere ein zu dem Standard GPRS und/oder UMTS und/oder LTE kompatibles Mobilfunkgerät (17).

9. Flurförderzeug nach einem der Ansprüche 1 bis 8,
**dadurch gekennzeichnet,**
**dass** das Datenfunkgerät (16) ein WLAN-Sender/Empfänger ist.

10. Flurförderzeug nach einem der Ansprüche 1 bis 9,
**dadurch gekennzeichnet,**
**dass** das Datenfunkgerät (16) ein Bluetooth-Sender/Empfänger ist.

## Claims

1. Industrial truck having an integrated data radio device (16) which makes it possible to transmit data from and to the industrial truck,
**characterized**
**in that** a display apparatus (13) comprising a display is provided for a driver's cab (10), the data radio device (16) being integrated in the display apparatus (13) using existing electronic components of the display apparatus (13), and the data radio device being connected to the vehicle controller without additional cabling.

2. Industrial truck according to Claim 1,
**characterized**
**in that** the data radio device (16) with the display apparatus (13) jointly has a housing, a connection plug, a voltage supply, a memory and a processor.

3. Industrial truck according to Claim 1 or 2,
**characterized**
**in that** an antenna of the data radio device (16) is integrated in the display apparatus (13).

4. Industrial truck according to one of Claims 1 to 3,
**characterized**
**in that** the display apparatus (13) is a display, in particular a TFT display (14).

5. Industrial truck according to one of Claims 1 to 4,
**characterized**
**in that** the display apparatus (13) is arranged in front of a driver's cab (10).

6. Industrial truck according to one of Claims 1 to 5,
**characterized**
**in that** the display apparatus (13) is arranged on a strut (15) of a driver's protective roof (9).

7. Industrial truck according to one of Claims 1 to 6,
**characterized**
**in that** the industrial truck is a tiller-steered industrial truck and the display apparatus is arranged on the outside of the industrial truck.

8. Industrial truck according to one of Claims 1 to 7,
**characterized**
**in that** the data radio device (16) is a mobile radio device (17), in particular a mobile radio device (17) compatible with the GPRS and/or UMTS and/or LTE standard.

9. Industrial truck according to one of Claims 1 to 8,
**characterized**
**in that** the data radio device (16) is a WLAN transceiver.

10. Industrial truck according to one of Claims 1 to 9,
**characterized**
**in that** the data radio device (16) is a Bluetooth transceiver.

## Revendications

1. Chariot de manutention comportant un appareil radio de transmission de données intégré (16) permettant de transmettre des données depuis et vers le chariot de manutention,
**caractérisé en ce qu'**il est prévu un dispositif d'affichage (13) comprenant un afficheur, destiné à un poste de conduite (10), dans lequel l'appareil radio de transmission de données (16) est intégré au dispositif d'affichage (13) en utilisant des composants électroniques présents dans le dispositif d'affichage (13), et l'appareil radio de transmission de données est relié au dispositif de commande de véhicule sans câblage supplémentaire.

2. Chariot de manutention selon la revendication 1,
**caractérisé en ce que** l'appareil radio de transmission de données (16) comportant le dispositif d'affichage (13) comprend en commun un boîtier, un connecteur de raccordement, une alimentation en tension, une mémoire et un processeur.

3. Chariot de manutention selon la revendication 1 ou 2,
**caractérisé en ce qu'**une antenne de l'appareil radio de transmission de données (16) est intégrée au dispositif d'affichage (13).

4. Chariot de manutention selon l'une des revendications 1 à 3,
**caractérisé en ce que** le dispositif d'affichage (13) est un afficheur, notamment un afficheur TFT (14).

5. Chariot de manutention selon l'une des revendications 1 à 4,
**caractérisé en ce que** le dispositif d'affichage (13) est disposé devant un poste de conduite (10).

6. Chariot de manutention selon l'une des revendications 1 à 5,
**caractérisé en ce que** le dispositif d'affichage (13) est disposé sur un montant (15) d'un toit de protection du conducteur (9).

7. Chariot de manutention selon l'une des revendications 1 à 6,
**caractérisé en ce que** le chariot de manutention est un chariot de manutention guidé par timon et **en ce que** le dispositif d'affichage est disposé sur la face extérieure du chariot de manutention.

8. Chariot de manutention selon l'une des revendications 1 à 7,
**caractérisé en ce que** l'appareil radio de transmission de données (16) est un appareil radio mobile (17), notamment un appareil radio mobile (17) compatible avec la norme GPRS et/ou UMTS et/ou LTE.

9. Chariot de manutention selon l'une des revendications 1 à 8,
**caractérisé en ce que** l'appareil radio de transmission de données (16) est un émetteur/récepteur WLAN.

10. Chariot de manutention selon l'une des revendications 1 à 9,
**caractérisé en ce que** l'appareil radio de transmission de données (16) est un émetteur/récepteur Bluetooth.
